# EUROPÄISCHE PATENTSCHRIFT

(11) **EP 0 617 944 B1**
(45) Veröffentlichungstag und Bekanntmachung des Hinweises auf die Patenterteilung: **23.10.1996**
(21) Anmeldenummer: 94104379.6
(22) Anmeldetag: 19.03.1994
(51) Int. Cl.: A61G 7/00

(54) **Waschwasserabfliessvorrichtung für Patientenwaschung im Bett**
Device for draining water used for washing bedridden patients
Dispositif pour drainer l'eau utilisée pour le lavage de malades allités

(30) Priorität: 01.04.1993 DE 4310661
(43) Veröffentlichungstag der Anmeldung: 05.10.1994
(73) Patentinhaber: Heier, Dieter, D-61231 Bad Nauheim (DE)
(72) Erfinder: Heier, Dieter, D-61231 Bad Nauheim (DE)
(74) Vertreter: Schlagwein, Udo, Dipl.-Ing.

(56) Entgegenhaltungen:
- EP-A- 0 509 292
- FR-A- 2 690 335
- US-A- 4 127 906
- US-A- 5 224 228

## Beschreibung

Die Erfindung betrifft eine Vorrichtung gemäß dem Oberbegriff des Anspruchs 1.

Das Waschen und Pflegen von bettlägerigen und häufig inkontinenten älteren Menschen erfordert sowohl in Heimen als auch bei der Pflege zu Hause ein hohes Maß an Zeit- und Kraftaufwand. Hier stellt eine Waschwasserabfließeinrichtung für herkömmliche Bettmatratzen eine wesentliche Erleichterung dar.

Es ist schon bekannt, solche Vorrichtungen aus einstückigen, aufblasbaren Auflege-Formteilen herzustellen (EP 509 292 A1). Ferner ist es auch bekannt, verformbare Matratzen speziell mit einem Abfluß auszurüsten (Paten Abstracts of Japan C-943, May 22, 1992, Vol. 16/No.219).

Demgegenüber liegt der vorliegenden Erfindung die Aufgabe zugrunde, bei herkömmlichen (d.h. mit speziell angefertigten) Matratzen mittels einer wasserundurchlässigen Auflage das Problem der Waschwasserabfließvorrichtung zu bewältigen.

Dieses Aufgabe wird durch die kennzeichnenden Merkmale des Anspruchs 1 gelöst.

Die Vorrichtung besteht aus Matratzenunterlagen (MU), die unter die herkömmliche Bettmatratze so unterlegt werden, daß sich diese sowohl mit Gefälle zur Mittelachse hin (Fig. 2, 3 + 7) als auch zum Fußende hin ergibt (Fig. 1). Diese seitlichen Unterlagen können ein Gebilde ähnlich einer Luftmatratze (LM) sein, deren aufblasbare Kammern (K) so gestaltet sind, daß sie das vorgenannte Gefälle der Bettmatratze (BM) erzeugen (Fig. 1 + 2). Die Unterlagen können auch Schaumstoffteile (ST) sein, die so geformt sind, daß das vorgenannte Gefälle auf der herkömmlichen Bettmatratze (BM) erzeugt wird (Fig. 3).

Eine weitere Unterlagenvariante stellt ein Lattenrost (LR) (Fig. 7 + 8) dar, den man beidseitig von Hand oder elektrisch so hochklappt und arretiert, daß die herkömmliche Bettmatratze (BM) Gefälle von den Seiten zur Mitte und vom Kopf- zum Fußteil hin hat. Das Hochklappen eines Lattenrostseitenteils (LS) bewirkt, daß mittels eines über eine verankerte Umlenkrolle (U) geführten Seilchens (SE) ein Hebel (H) bewegt wird, der den Lattenrostmittelteil (LM) im Kopfbereich (KO) anhebt (Fig. 9), um so auch im Matratzenmittelbereich ein zusätzliches stabilisiertes Gefälle zum Fußende hin zu schaffen.

Die aufblasbaren Kammern (K) können ständig unter der Bettmatratze (BM) liegend verbleiben. Sobald die Luft über Ventile abgelassen wird, liegt diese Einrichtung ähnlich einem Matratzenschoner unter der Bettmatratze (BM); nur die Schlauchventile (SV) bleiben für die nächste Patientenwaschung zugänglich.

Die wahlweise verwendbaren Schaumstoffteile (ST) werden in der Regel nach der Patientenwaschung herausgenommen; sie können jedoch auch als Patientenherausrollsicherung angesehen werden und zumindest zeitweilig unter der Bettmatratze (BM) verbleiben. Das gleiche gilt für den hochgeklappten Lattenrost (LR).

Auf der Bettmatratze (BM) wird, ähnlich der Aufbringung eines neuen Bettlakens, eine wasserundurchlässige Matratzenauflage (MA) ausgebreitet. In diese Matratzenauflage (MA) ist mittig im Fußbereich ein Abflußstutzen (AS) integriert. Auf diesen Abflußstutzen (AS) wird ein hochflexibler Abflußschlauch - je nach Bettausführung gerade oder rechtwinklig abgeknickt - aufgesteckt (Fig. 6).

Um dem Abflußstutzen (AS) samt Schlauchanschlußstück ein stetiges Gefälle zur wasserundurchlässigen Matratzenauflage (MA) geben zu können, ist es erforderlich, in der herkömmlichen Bettmatratze (BM) eine Vertiefung (V) zu erzeugen. Diese Vertiefung (V) sollte schonend und wieder aufhebbar durchgeführt werden (Fig. 5). Hierzu eignet sich ein wichtiges Teil der Erfindung, die sogenannte Matratzenzusammenpreßvorrichtung (MPV). Dieser Anlagenteil ist so aufgebaut, daß ein abgewinkeltes großflächiges Untermatratzenblech (UB) ein kleinflächiges Matratzenzusammenpreßteil (MZ) aufnimmt und durch Drehbewegung eines vertikalgeführten Gewindestabes (GS) an sich heranzieht, so daß in der oberen Matratzenfläche am Fußende mittig eine Vertiefung (V) entsteht (Fig. 5). Die Betätigung des Gewindestabes (GS) geschieht durch eine aufsteckbare kleine Handkurbel.

Diese Matratzenzusammenpreßvorrichtung (MPV) kann, wenn häufige Waschungen notwendig sind, am Fußende der Bettmatratze (BM) verbleiben.

## Patentansprüche

1. Waschwasserabfließvorrichtung für Patientenwaschungen im Bett für eine wannenförmig verformbare, wasserundurchlässige Bettmatratze, **dadurch gekennzeichnet**, daß die vorgenannte Einrichtung aus Matratzenunterlagen (MU), die zum einen die herkömmliche Bettmatratze (BM) von den Seiten zur Mitte hin und vom Kopfteil zum Fußende hin schräg stellen (verformen), einer wasserundurchlässigen Matratzenauflage (MA) und einer Matratzenzusammenpreßvorrichtung (MPV) besteht, die am Fußende der herkömmlichen Matratze mittig so angebracht wird, daß ein Abflußstutzen (AS) der wasserundurchlässigen Matratzenauflage (MA) in die so erzeugte und stabilisierte Vertiefung (V) der Matratze eingelegt werden kann.

2. Waschwasserabfließvorrichtung nach Anspruch 1, **dadurch gekennzeichnet**, daß die Matratzenunterlagen aufblasbar, einer Luftmatratze (LM) ähnlich ausgebildet sind und aus jeweils seitlich angeordneten Kammern (K) bestehen, deren Luftvoluminas so gestaltet sind, daß sie in aufgeblasenem Zustand die herkömmliche im Bett liegende Matratze so anheben, daß diese Gefälle sowohl von den Seiten zur Mitte als auch vom Kopfteil zum Fußende hin erzeugt.

3. Waschwasserabfließvorrichtung nach Anspruch 1, **dadurch gekennzeichnet**, daß die Matratzenunterlagen als Schaumstoffteile (ST) ausgebildet und so gestaltet sind, daß sie, wenn sie beidseitig unterlegt werden, die herkömmliche im Bett liegende Matratze so anheben, daß diese Gefälle sowohl von den Seiten zur Mitte als auch vom Kopfteil zum Fußende hin erzeugt.

4. Waschwasserabfließvorrichtung nach Anspruch 1, **dadurch gekennzeichnet**, daß die Matratzenunterlage als Lattenrost (LR) ausgebildet ist, den man beidseitig von Hand oder elektrisch hochklappt und arretiert, daß die herkömmliche Bettmatratze Gefälle von den Seiten zur Mitte und vom Kopf- und Fußteil hin hat und das Hochklappen eines Lattenrostseitenteils bewirkt, daß der Lattenrostmittelteil im Kopfbereich angehoben wird und im Matratzenmittelbereich ein zusätzliches stabilisiertes Gefälle zum Fußende hin schafft.

5. Waschwasserabfließvorrichtung nach Anspruch 1, **dadurch gekennzeichnet**, daß der Abflußstutzen (AS) in die wasserundurchlässige Matratzenauflage (MA) am Fußende integriert ist und ein entsprechender Abflußschlauch aufgesteckt wird.

## Claims

1. Device for draining water used for washing bedridden patients for a water-tight mattress which can be deformed in the shape of a trough, characterised in that the above-mentioned device consists of mattress underlays (MU), which on the one hand incline (deform) the conventional mattress (BM) from the sides to the centre and from the head part to the foot end, a water-tight mattress overlay (MA) and a mattress compressing device (MPV) which is arranged centrally at the foot end of the conventional mattress in such a way that a drainage fitting (AS) of the water-tight mattress overlay (MA) can be inserted into the stabilised recess (V) produced in this way in the mattress.

2. Washing water draining device according to claim 1, characterised in that the mattress underlays are inflatable, are designed similarly to an airbed (LM) and consist of respective laterally arranged chambers (K) of which the air volumes are configured such that, in the inflated condition, they lift the conventional mattress lying in the bed so it produces gradients both from the sides to the centre and from the head part to the foot end.

3. Washing water draining device according to claim 1, characterised in that the mattress underlays are designed as foam elements (ST) and are configured such that, when underlaid on both sides, they lift the conventional mattress lying in the bed so it produces gradients both from the sides to the centre and from the head part to the foot end.

4. Washing water draining device according to claim 1, characterised in that the mattress underlay is designed as a base grid (LR) which is raised and checked on both sides by hand or electrically, in that the conventional mattress has gradients from the sides to the centre and from the head and foot part and causes the raising of a lateral part of the base grid, in that the central part of the base grid is lifted in the head region and provides an additional stabilised gradient toward the foot end in the central region of the mattress.

5. Washing water draining device according to claim 1, characterised in that the outlet fitting (AS) is integrated into the water-tight mattress overlay (NA) at the foot end and a corresponding outlet hose is pushed on.

## Revendications

1. Dispositif d'écoulement de l'eau usée pour la toilette de patients alités, destiné à un matelas imperméable à l'eau, déformable en forme de bac, caractérisé en ce que ledit dispositif est constitué de sous-couches (MU) à matelas qui déforment le matelas (BM) classique en l'inclinant entre ses côtés et son centre et entre sa partie réservée à la tête et sa partie réservée aux pieds, d'une sur-couche (MA) imperméable à l'eau et d'un dispositif (MPV) de contraction du matelas qui est fixé centralement à l'extrémité du matelas classique réservée aux pieds, de manière à permettre d'insérer un raccord d'écoulement (AS) de la sur-couche (MA) imperméable à l'eau dans la cavité (V) ainsi réalisée et stabilisée du matelas.

2. Dispositif d'écoulement de l'eau usée selon la revendication 1, caractérisé en ce que les sous-couches de matelas sont gonflables, de manière analogue à un matelas pneumatique (LM), et constituées de chambres (K) disposées respectivement sur les côtés, lesquelles à l'état gonflé ont un volume d'air prévu pour soulever le matelas classique placé dans le lit, de telle sorte que celui-ci forme des inclinaisons dirigées d'une part des côtés vers le milieu et d'autre part de la partie réservée à la tête vers celle réservée aux pieds.

3. Dispositif d'écoulement de l'eau usée selon la revendication 1, caractérisé en ce que les sous-couches de matelas sont réalisées sous la forme d'éléments en matière spongieuse (ST) et conformées de telle sorte que lorsqu'elles sont posées des deux côtés elles soulèvent le matelas classique placé dans le lit de telle manière que ce dernier forme des inclinaisons allant d'une part des côtés vers le milieu et d'autre part de la partie réservée à la tête vers celle réservée aux pieds.

4. Dispositif d'écoulement de l'eau usée selon la revendication 1, caractérisé en ce que la sous-couche de matelas est réalisée sous la forme d'un caillebotis (LR) que l'on rabat vers le haut et que l'on bloque des deux côtés manuellement ou électriquement, en ce que le matelas traditionnel forme des inclinaisons allant des côtés vers le milieu et de la partie réservée à la tête vers la partie réservée aux pieds, et que le rabattement vers le haut d'une partie latérale du caillebotis a pour effet de soulever l'élément central du caillebotis et de créer dans la zone centrale du matelas, une inclinaison stabilisée complémentaire en direction de l'extrémité réservée aux pieds.

5. Dispositif d'écoulement de l'eau usée selon la revendication 1, caractérisé en ce que le raccord d'écoulement (AS) est intégré dans la sur-couche (MA), imperméable à l'eau, à l'extrémité réservée aux pieds et qu'un tuyau d'écoulement adéquat est monté sur ce raccord.
